# FASCICULE DE BREVET EUROPEEN

(11) **EP 0 765 817 B1**
(45) Date de publication et mention de la délivrance du brevet: **16.08.2000**
(21) Numéro de dépôt: 96450009.4
(22) Date de dépôt: 23.05.1996
(51) Int. Cl.: B65D 50/06, B65D 47/18

(54) **Dispositif de bouchage de sécurité pour flacons poudreurs ou pots**
Kindergesicherte Verschlussvorrichtung für Streu-Flaschen oder Gefässe
Child resistant closure for sifting bottles or jars

(30) Priorité: 24.05.1995 FR 9506401
(43) Date de publication de la demande: 02.04.1997
(73) Titulaire: Société des PLASTIQUES BRENEZ S.A., 33610 Cestas (FR)
(72) Inventeur: Montigaud, Jacques, 81000 Albi (FR)
(74) Mandataire: Trolliet, Jean-Claude

(56) Documents cités:
- US-A- 3 469 748
- US-A- 4 482 068
- US-A- 5 292 017

## Description

La présente invention concerne un dispositif de bouchage de sécurité pour flacons poudreurs ou pots comportant une cape perforée et un bouchon amovible.

Un tel dispositif de bouchage est, par exemple, connu du document americain US-A- 3469748.

On connait les dispositifs de bouchage de flacons poudreurs ou pots au moyen d'une cape perforée aménagée et adaptée intérieurement ou extérieurement sur la périphérie de sa jupe d'une gorge pour recevoir le bourrelet interne ou externe du col annulaire de la cheminée du flacon ou pot lorsque l'on emboîte par pression ladite cape, afin d'obturer le flacon ou pot un bouchon est vissé sur la cheminée du flacon ou pot, ce qui engendre aucune sécurité vis-à-vis des enfants car permettant un débouchage facile.

L'invention a pour but de pallier à l'inconvénient précédemment exposé.

L'invention a pour objet un dispositif de bouchage de sécurité pour flacons poudreurs ou pots, comportant une cape perforée et un bouchon rotatif, la cape perforée en matière souple présente sur sa périphérie supérieure en prolongement de la partie horizontale perforée une collerette saillante interrompue par une encoche en prolongement de la jupe, ladite encoche étant repérée au moyen d'une languette extérieure, intérieurement en partie supérieure de la jupe est aménagée une gorge destinée à recevoir aprés enfoncement en force le bourrelet extérieur du col annulaire du flacon ou pot engendrant son maintien sur ledit col annulaire, la ou les perforations et la cape sont recouvertes au moyen d'un bouchon semi-rigide ou rigide amovible, ce dernier à l'intérieur de la jupe périphérique est doté en sa partie basse de trois tenons répartis à 120°, l'un desdits tenons présente une longueur inférieure aux deux autres correspondant à l'encoche aménagée sur la cape, ledit tenon étant repéré au moyen d'un indice aménagé sur le dessus du bouchon, lesdits tenons étant destinés à s'insérer sous la collerette de la cape lors de l'enfoncement du bouchon, l'extraction du bouchon étant obtenu lorsque l'on fait coïncider l'indice du petit tenon avec la languette matérialisant l'encoche de la cape ce qui permet par basculement dudit bouchon de désemparer les tenons de la collerette.

D'autres caractéristiques et avantages de l'invention ressortiront plus clairement de la description qui va suivre faite en regard des dessins joints donnés à titre d'exemple non limitatif, où :
- la figure 1 est une vue de dessus de la cape,
- la figure 2 une demi-vue en coupe de la cape intérieure et extérieure,
- la figure 3, une vue de dessus du bouchon,
- la figure 4, une vue en coupe horizontale du bouchon,
- la figure 5, une vue en coupe transversale du bouchon au niveau d'un tenon,
- la figure 6, une vue de dessus du bouchon et de la cape en position d'ouverture.

Tel que représenté figures 1 et 2, la cape 1 en matière souple présentant une surface horizontale 8 dotée d'une ou plusieurs perforations 2 porte sur le pourtour de sa périphérie supérieure une collerette saillante 3 par rapport à la jupe 4, une encoche 5 est aménagée en prolongement de la face extérieure de la jupe 4, ladite encoche 5 étant repérée au moyen d'une languette 6 en prolongement de ladite jupe 4, intérieurement et en partie supérieure de la jupe 4 sous la surface horizontale 8 est aménagée une gorge 7, cette dernière étant prévue pour recevoir le bourrelet extérieur du col annulaire de la cheminée du flacon ou pot lors de son emboîtage en force sur ledit col afin d'assurer son maintien, il va de soi que la gorge 7 peut avantageusement être aménagée à des distances variables par rapport à la partie supérieure horizontale 8 et ce selon le type de bourrelet aménagé sur le col annulaire de la cheminée des flacons ou pots.

Comme représenté figures 3, 4 et 5, le bouchon amovible rotatif 9 en matière semi-rigide ou rigide destiné à recouvrir la cape 1 afin d'obturer la ou les perforations 2 tout en assurant la sécurité afin d'éviter toute ouverture intempestive, comporte une surface horizontale 10 dont la phériphérie est prolongée par une jupe verticale 11 dont le diamètre intérieur correspond au diamètre extérieur de la collerette 3 de la jupe 4 et ce afin de pouvoir s'emboîter sur ladite cape 1.

Sur le pourtour intérieur 12 de la jupe 11 en sa partie inférieure sont aménagés au moins trois tenons 13, 14, répartis selon un angle de 120° ou selon des angles égaux dépendant de leur nombre, les tenons 14 présentant une longueur identique tandis que le tenon 13 est de longueur inférieure et correspond à la longueur de l'encoche 5 aménagée sur la collerette saillante 3 de la cape 1. De manière à permettre la rotation du bouchon 9 sur le pourtour de la cape 1, les tenons 13 et 14 présentent une saillie légèrement inférieure à la profondeur de la collerette 3, de même que pour faciliter la mise en place du bouchon 9 sur la cape 1, lesdits tenons présentent une pente 15. Afin de repérer le tenon 13 sur la partie supérieure horizontale 10 du bouchon 9, un indice 16 est aménagé de manière à faire coïncider ledit indice 16 avec la languette 6 correspondant à l'encoche 5 de la cape 1 de sorte que par simple basculement du bouchon 9 ce dernier se dissocie de la cape 1, la remise en place s'effectuant par simple enfoncement du bouchon 9 sur la cape 1 quelle que soit la position des tenons 13 et 14 par rapport à l'encoche 5 de ladite cape 1.

La mise en place du dispositif bouchon et cape sur le col annulaire du flacon ou pot s'effectue par enfoncement dudit dispositif en force.

Le repère 16 aménagé sur la surface horizontale du bouchon 9 peut avantageusement être disposé sur le pourtour extérieur de la jupe 12.

## Revendications

1. Dispositif de bouchage de sécurité pour flacons poudreurs ou pots du type comportant une cape perforée (1) et un bouchon amovible (9) caractérisé en ce que la cape perforée (1) présente intérieurement en partie supérieure (8) d'une première jupe (4) et sous la surface horizontale (8) de la cape perforée (1) une gorge (7) destinée à recevoir le bourrelet extérieur du col annulaire de la cheminée du flacon ou pot lors de son emboîtage en force sur ledit col afin d'assurer son maintien, la partie supérieure extérieure (8) de la case perforée (1) présente une collerette saillante (3) par rapport à la première jupe (4) sur laquelle est aménagée une encoche (5), la ou des perforations (2) de la cape (1) étant obturées au moyen d'un bouchon amovible rotatif (9) en matière semi-rigide ou rigide comportant une surface horizontale (10) dont la périphérie est prolongée par une seconde jupe, verticale (11), dont la partie intérieure (12) inférieure est dotée d'au moins trois tenons (13, 14), le tenon (13) étant de longueur inférieure aux tenons (14) afin de correspondre à la longueur de l'encoche (5) de sorte que par alignement du tenon (13) avec l'encoche (5) et basculement du bouchon, ce dernier se dissocie de la cape (1).

2. Dispositif de bouchage de sécurité pour flacons poudreurs ou pots selon la revendication 1 caractérisé en ce que l'encoche (5) de la cape (1) est repérée au moyen d'une languette (6) en prolongement de la première jupe (4).

3. Dispositif de bouchage de sécurité pour flacons poudreurs ou pots selon la revendication 1 caractérisé en ce que le tenon (13) est repéré sur la partie horizontale supérieure (10) du bouchon (9) par un indice (16).

4. Dispositif de bouchage de sécurité pour flacons poudreurs ou pots selon la revendication 1 caractérisé en ce que les tenons (13, 14) au nombre de trois sont répartis selon des angles de 120° ou selon des angles égaux selon leur nombre.

5. Dispositif de bouchage de sécurité pour flacons poudreurs ou pots selon la revendication 1 caractérisé en ce que les tenons (13, 14) ont leur partie saillante de dimension légérement inférieure à la profondeur de la collerette 3.

6. Dispositif de bouchage de sécurité pour flacons poudreurs ou pots selon la revendication 1 caractérisé en ce que les tenons (13, 14) présentent une pente (15) afin de faciliter la mise en place du bouchon (9) sur la cape (1).

7. Dispositif de bouchage de sécurité pour flacons poudreurs ou pots selon la revendication 1 caractérisé en ce que la mise en place sur le bourrelet extérieur du col annulaire de la cheminée du flacon ou pot s'effectue par enfoncement en force de la cape (1) et du bouchon (9) assemblés.

8. Dispositif de bouchage de sécurité pour flacons poudreurs ou pots selon la revendication 1 caractérisé en ce que la remise en place du bouchon (9) dissocié de la cape (1) s'effectue par simple enfoncement quelle que soit la position des tenons (13, 14), la mise en place s'effectuant par simple enfoncement du bouchon (9) sur la cape (1) quelle que soit la position des tenons (13, 14) par rapport à l'encoche (5) de ladite cape (1).

9. Dispositif de bouchage de sécurité pour flacons poudreurs ou pots selon la revendication 1 caractérisé en ce que l'encoche (5) est aménagée en prolongement extérieur de la première jupe (4).

## Patentansprüche

1. Kindergesicherte Verschlussvorrichtung für Streu-Flaschen oder Gefäße mit einer gelochten Deckschicht (1) und einem lösbaren Verschluss (9), dadurch gekennzeichnet, dass die gelochte Deckschicht (1) innerhalb des Oberteils (8) eine erste Abdeckung (4) und unter der waagrechten Fläche (8) der gelochten Deckschicht (1) eine Nut (7) zum Aufnehmen der äußeren Wulst des ringförmigen Halses des Flaschen- oder Gefäßkamins bei seinem kräftigen Ineinanderstecken in den besagten Hals zum Sicherstellen seines Halts hat - der äußere, obere Teil (8) der gelochten Deckschicht (1) hat einen bezogen auf die erste Abdeckung (4) überstehenden Bund (3) mit einer Einkerbung (5), wobei die Lochung oder die Lochungen (2) der Deckschicht (1) mittels eines lösbaren Drehverschlusses (9) aus halbstarrem oder starrem Material mit einer horizontalen Fläche verschlossen werden (10), deren Peripherie durch eine zweite, senkrechte Abdeckung (11) verlängert wird, deren innerer, unterer Teil (12) wenigstens mit drei Stiften (13, 14) ausgestattet ist, wobei der Stift (13) kürzer als die Stifte (14) ist, um so mit der Länge der Einkerbung (5) übereinzustimmen dass durch Ausrichtung des Stifts (13) mit der Einkerbung (5) und Schwenken des Verschlusses, sich dieser von der Deckschicht (1) trennt.

2. Kindergesicherte Verschlussvorrichtung für Streu-Flaschen oder Gefäße nach dem Patentanspruch 1, dadurch gekennzeichnet, dass die Einkerbung (5) der Deckschicht (1) durch eine Lasche (6) in Verlängerung der ersten Abdeckung (4) markiert ist.

3. Kindergesicherte Verschlussvorrichtung für Streu-Flaschen oder Gefäße nach dem Patentanspruch 1, dadurch gekennzeichnet, dass der Stift (13) am waagrechten, oberen Teil (10) des Verschlusses (9) durch einen Index (16) markiert ist.

4. Kindergesicherte Verschlussvorrichtung für Streu-Flaschen oder Gefäße nach dem Patentanspruch 1, dadurch gekennzeichnet, dass die drei Stifte (13, 14) in Winkeln von 120° oder in gleichen Winkeln gemäß ihrer Anzahl verteilt sind.

5. Kindergesicherte Verschlussvorrichtung für Streu-Flaschen oder Gefäße nach dem Patentanspruch 1, dadurch gekennzeichnet, dass der vorstehende Teil der Stifte (13, 14) eine Dimension hat, welche leicht unter der Tiefe des Bunds 3 liegt.

6. Kindergesicherte Verschlussvorrichtung für Streu-Flaschen oder Gefäße nach dem Patentanspruch 1, dadurch gekennzeichnet, dass die Stifte (13, 14) eine Schräge (15) haben, um das Einsetzen des Verschlusses (9) auf der Deckschicht (1) zu erleichtern.

7. Kindergesicherte Verschlussvorrichtung für Streu-Flaschen oder Gefäße nach dem Patentanspruch 1, dadurch gekennzeichnet, dass das Einsetzen am äußeren Wulst des Ringhalses des Kamins der Flasche oder des Gefäßes durch kräftiges Einpressen des Verschlusses (9) gesetzt auf die Deckschicht (1) erfolgt.

8. Kindergesicherte Verschlussvorrichtung für Streu-Flaschen oder Gefäße nach dem Patentanspruch 1, dadurch gekennzeichnet, dass das erneute Anbringen des von der Deckschicht (1) getrennten Verschlusses (9) durch einfaches Einpressen erfolgt - welche Position die Stifte (13, 14) auch haben -, wobei das Anbringen durch einfaches Einpressen des Verschlusses (9) auf der Deckschicht (1) ungeachtet der Position des Stifte (13, 14) bezogen auf die Einkerbung (5) der besagten Deckschicht (1) erfolgt.

9. Kindergesicherte Verschlussvorrichtung für Streu-Flaschen oder Gefäße nach dem Patentanspruch 1, dadurch gekennzeichnet, dass die Einkerbung (5) sich in der äußeren Verlängerung der ersten Abdeckung (4) befindet.

## Claims

1. A child resistant closure for sifting bottles or jars of the type comprising a perforated cap (1) and a detachable stopper (9) characterised in that the perforated cap (1) has on the upper surface (8) of its interior a first valance (4) and below the horizontal surface (8) of the perforated cap (1) a groove (7) destined to receive the external bead of the round opening of the neck of the bottle or jar when it is pushed onto the said opening in order to keep it in position, the upper external part (8) of the perforated cap (1) presents a projecting rim (3) in relation to the first valance (4) on which there is a slot (5), with perforation(s) (2) of cap (1) being closed off by means of a detachable rotatable stopper (9) of semi-rigid or rigid material comprising a horizontal surface (10) the periphery of which is extended by a second vertical valance (11), the interior lower part of which (12) is equipped with at least three pins (13,14), pin (13) being of a shorter length than pins (14) in order to correspond with the length of slot (5) such that by aligning pin (13) with slot (5) and rocking the stopper, the latter is dissociated from the cap (1).

2. A child resistant closure for sifting bottles or jars according to claim 1, characterised in that slot (5) on cap (1) is located by means of a tab (6) as an extension of the first valance (4).

3. A child resistant closure for sifting bottles or jars according to claim 1, characterised in that pin (13) is located on the upper horizontal part (10) of stopper (9) by means of an indicator (16).

4. A child resistant closure for sifting bottles or jars according to claim 1, characterised in that pins (13, 14), of which there are three, are arranged at 120° angles or at equal angles according to their number.

5. A child resistant closure for sifting bottles or jars according to claim 1, characterised in that the projecting part of pins (13, 14) is slightly shorter than the depth of rim 3.

6. A child resistant closure for sifting bottles or jars according to claim 1, characterised in that pins (13,14) present a gradient (15) in order to facilitate the fixing of stopper (9) into cap (1).

7. A child resistant closure for sifting bottles or jars according to claim 1, characterised in that the fixing onto the external bead of the round opening of the neck of the bottle or jar is effected by pushing together the cap (1) and stopper (9) assembly.

8. A child resistant closure for sifting bottles or jars according to claim 1, characterised in that the reassembly of stopper (9) when separated from cap (1) is effected by simply pushing them together regardless of the position of the pins (13,14), as they are fixed together by simply pushing stopper (9) into cap (1) regardless of the position of pins (13, 14) in relation to slot (5) on the said cap (1).

9. A child resistant closure for sifting bottles or jars according to claim 1, characterised in that slot (5) is developed as the external extension of the first valance (4).
